# EUROPÄISCHE PATENTSCHRIFT

(11) **EP 4 179 146 B1**
(45) Veröffentlichungstag und Bekanntmachung des Hinweises auf die Patenterteilung: **29.05.2024**
(21) Anmeldenummer: 21732234.6
(22) Anmeldetag: 09.06.2021
(51) Int. Cl.: E01B 27/20, E01B 27/13

(54) **MASCHINE UND VERFAHREN ZUM VERDICHTEN EINES SCHOTTERBETTES EINES GLEISES**
MACHINE AND METHOD FOR COMPACTING A BALLAST BED OF A TRACK
MACHINE ET PROCÉDÉ POUR COMPACTER UN LIT DE BALLAST D'UNE VOIE

(30) Priorität: 09.07.2020 AT 505912020
(43) Veröffentlichungstag der Anmeldung: 17.05.2023
(73) Patentinhaber: Plasser & Theurer Export von Bahnbaumaschinen Gesellschaft m.b.H., 1010 Wien (AT)
(72) Erfinder: AUER, Florian, 1010 Wien (AT); ANTONY, Bernhard, 2000 Stockerau (AT); BUCHBAUER, David, 3261 Steinakirchen am Forst (AT)
(86) Internationale Anmeldenummer: PCT/EP2021/065378
(87) Internationale Veröffentlichungsnummer: WO 2022/008151

(56) Entgegenhaltungen:
- EP-A1- 0 616 077
- EP-A1- 0 688 902
- WO-A1-2017/144152

## Beschreibung

### Technisches Gebiet

Die Erfindung betrifft eine Maschine zum Verdichten eines Schotterbettes eines Gleises mit einem auf Schienenfahrwerken abgestützten Maschinenrahmen und einem höhenverstellbar mit diesem verbundenen Stabilisationsaggregat, das einen Vibrationsantrieb und eine Achse mit auf Schienen des Gleises verfahrbaren Spurkranzrollen, deren senkrecht zur Maschinenlängsrichtung verlaufender Abstand zueinander mittels eines Spreizantriebes veränderbar ist, sowie eine mit Klemmantrieben gegen die Schienen stellbare Rollzange umfasst. Zudem betrifft die Erfindung ein Verfahren zum Betreiben der Maschine.

### Stand der Technik

Zur Schaffung bzw. Wiederherstellung einer vorgegebenen Gleislage werden Gleise mit Schotterbettung mittels einer Stopfmaschine bearbeitet. Konkret erfolgt eine Lageberichtigung des im Schotterbett gelagerten Gleisrostes, der aus den Schwellen und den darauf mittels Schienenbefestigungen befestigten Schienen besteht. Beim Berichtigungsvorgang befährt die Stopfmaschine das Gleis und hebt den Gleisrost mittels eines Hebe/Richtaggregats auf eine überkorrigierte Sollposition. Eine Fixierung der neuen Gleislage erfolgt durch Stopfen des Gleises mittels eines Stopfaggregats. Dabei ist eine ausreichende und vor allem gleichmäßige Tragfähigkeit des Schotterbettes eine essenzielle Grundvoraussetzung für die Stabilität der Gleislage im Bahnbetrieb.

In der Regel kommt deshalb nach einem Stopfvorgang eine Maschine zum Stabilisieren des Gleises zum Einsatz. Mit einem sogenannten Dynamischen Gleisstabilisator (DGS) wird das Gleis mit einer statischen Auflast belastet und lokal in Schwingung versetzt. Die Vibration führt dazu, dass die Körner im Korngerüst mobil werden, sich verschieben lassen und in eine dichtere Lagerung gehen. Die damit erreichte Schotterverdichtung erhöht die Tragfähigkeit des Gleises und nimmt betriebsbedingte Gleissetzungen vorweg. Auch die Erhöhung des Querverschiebewiderstands geht mit der Verdichtung einher.

Die EP 0 616 077 A1 offenbart eine entsprechende Maschine mit einem zwischen zwei Schienenfahrwerken angeordneten Stabilisationsaggregat. Das Stabilisationsaggregat umfasst Spurkranzrollen, die am Gleis verfahrbar sind und mittels eines Vibrationsantriebs erzeugte Schwingungen auf das Gleis übertragen. Während eines Stabilisationsvorgangs werden die auf einer gemeinsamen Achse angeordnete Spurkranzrollen mittels eines Spreizantriebs an die Schienenkopfinnenflanken gepresst, um ein Spurspiel zu vermeiden.

### Darstellung der Erfindung

Der Erfindung liegt die Aufgabe zugrunde, eine Maschine der eingangs genannten Art dahingehend zu verbessern, dass während eines Stabilisierungsvorgangs Schwachstellen des Gleises erkannt werden. Des Weiteren ist es eine Aufgabe der Erfindung, ein entsprechendes Verfahren anzugeben.

Erfindungsgemäß werden diese Aufgaben gelöst durch die Merkmale der Ansprüche 1 und 8. Abhängige Ansprüche geben vorteilhafte Ausgestaltungen der Erfindung an.

Dabei sind der Spreizantrieb und/oder die Klemmantriebe zur Beaufschlagung der Schienen mit einer vorgegebenen variablen horizontalen Belastungskraft eingerichtet, wobei eine Messvorrichtung zur Erfassung einer durch die variable Belastungskraft bewirkten Schienenkopfauslenkung und/oder Spurweitenveränderung angeordnet ist. Bei Aktivierung dieser Vorrichtung wird quer zur Maschinenlängsrichtung auf die Schienen eine mechanische Spreizkraft mit einem vorgegebenen Verlauf aufgebracht und die sich ergebende veränderte Schienenkopfauslenkung bzw. Spurweite gemessen. Auf diese Weise ist mittels des Stabilisierungsaggregats feststellbar, ob der Gleisrost in sich stabil ist. Für diese Überprüfung sind keine separaten Gleissperren notwendig, weil die Messungen im Zuge der Instandhaltungsmaßnamen mittels des Stabilisationsaggregats durchgeführt werden.

Mit der erfindungsgemäßen Anordnung wird die jeweilige Schiene am Schienenkopf zwischen den Spurkranzrollen und der Rollzange eingeklemmt. Die durch die Rollzange auf die Schienen wirkende Klemmkraft ist dabei auf die Spreizkraft abgestimmt. Spreizkraft und Klemmkraft ergeben in Summe die variierte Belastungskraft, die zusätzlich zur dynamischen Schlagkraft des Vibrationsantriebs auf die jeweilige Schiene wirkt. Konkret werden Änderungen dieser Belastungskraft durch eine variierte Spreizkraft und/oder eine variierte Klemmkraft erreicht. Die durch eine Belastungskraftänderung hervorgerufene Spurweitenveränderung gibt in weiterer Folge Aufschluss über den Zustand der jeweiligen Schienenbefestigung.

Gegenüber einem intakten Gleisrost bewirkt eine beschädigte oder unzureichend fixierte Schienenbefestigung bei einer Änderung der horizontalen Belastungskraft eine größere Spurweitenveränderung. Die erfasste Spurweitenveränderung kann somit als Kenngröße für den Zustand der Schienenbefestigungen dienen. Lose Schienenbefestigungen treten beispielsweise durch Überbeanspruchungen oder durch Zerstörung infolge falscher Bearbeitung auf. Holzschwellen altern durch Bakterienbefall und witterungsbedingte Einflüsse, wodurch sich Schienenbefestigungen lockern können. Eine optische Überprüfung ist hier in der Regel unzureichend.

Zudem sind Gleisstellen mit fehlerhaften Schienenbefestigungen mit herkömmlichen Oberbaumessfahrzeugen oftmals nicht zu finden, weil sicherheitsrelevante Grenzen noch nicht überschritten sind. Bei der vorliegenden Erfindung bewirken die dynamischen Schlagkräfte des Stabilisationsaggregats, dass vorgeschädigte Schienenbefestigungen als solche erkannt werden. Insbesondere werden bereits bestehende Materialrisse in Schienenbefestigungskomponenten eskaliert, wodurch eine sofortige Erkennung möglich wird. Dieser Synergieeffekt resultiert unmittelbar aus dem erfindungsgemäßen Einsatz des Stabilisationsaggregats zur Überprüfung der Gleisroststabilität. Bekannte Systeme (Gauge Restraint Measuring System, GRMS) messen lediglich eine veränderte Spurweite infolge einer entlang des Gleises geführten Spreizachse mit statischen Querkräften. Dabei fehlt die dynamische Komponente, die eine Erkennung von vorgeschädigten Schienenbefestigungen bewirkt.

In einer vorteilhaften Ausprägung der Erfindung sind in einer Steuerungseinrichtung zur Ansteuerung des Spreizantriebs und der Klemmantriebe Steuerungssignale hinterlegt, die eine periodisch veränderte Belastungskraft bewirken. Die periodische Veränderung der Belastungskraft erfolgt dabei mit einer Frequenz, die deutlich niedriger ist als eine Vibrationsfrequenz des Vibrationsantriebs. Gewöhnlich wird das Stabilisationsaggregat mit einer Vibrationsfrequenz zwischen 30 Hz und 35 Hz betrieben. Die Periodendauer der variablen Belastungskraft beträgt hingegen ca. 1 Sekunde, sodass die Frequenz von 1 Hz deutlich unter der Vibrationsfrequenz liegt. Auf diese Weise wird eine störende Beeinflussung der Vibration auf die durch die Belastungskraft hervorgerufene Schienenkopfauslenkung vermieden. Die gemessenen Auslenkungswerte bzw. Spurweitenveränderungen sind eindeutig dem periodischen, niederfrequenten Verlauf der Belastungskraft zuordenbar.

Vorteilhafterweise ist die Messvorrichtung mit der Achse der Spurkranzrollen gekoppelt. Die Spurweitenmessung erfolgt dadurch direkt in der Kraftachse der auf die Schienen wirkenden Spreizkraft, wodurch der unmittelbare Zusammenhang zwischen Spreizkraft und Spurweite erfasst wird.

In einer weitergebildeten Ausführung der Erfindung ist die Messvorrichtung mit einer Auswerteeinrichtung gekoppelt, wobei die Auswerteeinrichtung zur Bewertung einer Schienenbefestigung auf Basis der erfassten Schienenkopfauslenkung und/oder Spurweitenveränderung eingerichtet ist. Die Auswerteeinrichtung ermöglicht eine automatisierte Auswertung des Zustandes der jeweiligen Schienenbefestigung.

Dabei ist es von Vorteil, wenn die Auswerteeinrichtung zur Auswertung von an einer Messstelle erfassten Schienenkopfauslenkungen und/oder Spurweitenwerten in Abhängigkeit eines Verlaufs von veränderten Belastungswerten eingerichtet ist, um einen Zustand von im Bereich der Messstelle positionierten Schienenbefestigungen zu bewerten. Auf diese Weise werden Wertepaare eines Kraft-Weg-Diagramm erfasst und verglichen, um daraus eine Zustandsgröße der jeweiligen Schienenbefestigung abzuleiten.

Eine weitere Verbesserung sieht vor, dass eine Positionsbestimmungseinheit zur ortsbezogenen Erfassung der Schienenkopfauslenkungen und/oder der Spurweitenveränderung angeordnet ist. Der damit erreichte Ortsbezug erleichtert einen Abgleich zwischen den Messergebnissen und den Positionen der jeweiligen Schienenbefestigungen im befahrenen Gleis. Auch für Dokumentationszwecke ist die ortsbezogene Erfassung vorteilhaft.

In einer Weiterbildung der Maschine sind zwei Stabilisationsaggregate hintereinander angeordnet, wobei jedes Stabilisationsaggregat eine Messvorrichtung zur Erfassung einer durch die jeweilige horizontale Belastungskraft bewirkten Schienenkopfauslenkungen und/oder Spurweitenveränderung umfasst. Mit dieser Anordnung können während einer kontinuierlichen Vorfahrt der Maschine an derselben Stelle Messungen mit unterschiedlichen Belastungskräften durchgeführt werden. Zuerst misst das vordere Stabilisationsaggregat mit einer ersten Belastungskraft. Sobald das hintere Stabilisationsaggregat zur selben Messstelle gelangt, erfolgt eine zweite Messung mit einer zweiten Belastungskraft.

Beim erfindungsgemäßen Verfahren wird das Stabilisationsaggregat mit den Spurkranzrollen zunächst auf die Schienen des Gleises abgesenkt. Im nächsten Schritt werden die Schienen mittels des Spreizantriebes und/oder der Klemmantriebe mit einer vorgegebenen variablen horizontalen Belastungskraft beaufschlagt, wobei mittels der Messvorrichtung eine durch die Belastungskraft bewirkte Schienenkopfauslenkung und/oder Veränderung der Spurweite erfasst wird, um daraus auf einen Zustand einer Schienenbefestigung zu schließen. Diese zusätzliche Nutzung des Stabilisationsaggregats ist mit geringem Aufwand verbunden. Ein ohnedies durchzuführender Verdichtungsvorgang wird mit der Zustandsüberprüfung der Schienenbefestigungen verknüpft.

In einer vorteilhaften Ausprägung des Verfahrens wird die horizontale Belastungskraft mittels einer Steuerungseinrichtung periodisch verändert mit einer Frequenz, die niedriger ist als eine Vibrationsfrequenz des Vibrationsantriebs. Dabei wird ein periodisches Steuerungssignal des Spreizantriebs und/oder der Klemmantriebe mit niedriger Frequenz (z.B. 1 Hz) gleichsam auf den Schwingungsverlauf des Vibrationsantriebs aufmoduliert. Die periodisch veränderte Belastungskraft resultiert aus der Spreizkraft der Spurkranzrollen und der Klemmkraft der von außen gegen die Schienen gestellten Rollzange. Diese variierte Belastungskraft überlagert die auf die Schienen wirkende Schlagkraft, welche durch den Vibrationsantrieb hervorgerufen wird. Das ist insbesondere beim Betrieb eines einzelnen Stabilisationsaggregats sinnvoll.

Bei einer weiteren Verfahrensvariante werden die Schienen mittels des Stabilisationsaggregats mit einer ersten horizontalen Belastungskraft beaufschlagt, wobei die Schienen zusätzlich mittels eines weiteren Stabilisationsaggregats mit einer zweiten horizontalen Belastungskraft beaufschlagt werden. Bei diesem Verfahren werden beide Stabilisationsaggregate zur Messung der Spurweite in Abhängigkeit der jeweiligen Belastungskraft genutzt. Durch die Vorgabe unterschiedlicher horizontaler Belastungskräfte ist die für den Zustand der Schienenbefestigungen aussagekräftige Spurweitenveränderung erfassbar.

Bei einer Weiterbildung des Verfahren wird die Maschine kontinuierlich entlang des Gleises bewegt. Dabei werden die Schienen im Bereich der jeweiligen Schienenbefestigungen im Vorbeifahren mit unterschiedlichen Spreizkräften beaufschlagt und die Auswirkungen auf die Spurweite gemessen.

Für eine automatisierte Auswertung ist es sinnvoll, wenn die Veränderung der Spurweite in Abhängigkeit der variierten Belastungskraft mittels einer Auswerteeinrichtung erfasst und bewertet wird. Beispielsweise ist in der Auswerteeinrichtung ein Algorithmus eingerichtet, der Spurweitenveränderungen mit vorgegebenen Grenzwerten abgleicht.

In einer Weiterbildung dieses Vorgangs werden mittels der Auswerteeinrichtung an einer Messstelle erfasste Werte der Schienenkopfauslenkung und/oder Spurweitenwerte in Abhängigkeit unterschiedlicher Belastungskraftwerte gemeinsam ausgewertet. Dabei werden Wertepaare eines Kraft-Weg-Diagramms in Beziehung zueinander gesetzt, um auf den Zustand der jeweiligen Schienenbefestigung zu schließen.

Eine weitere Verbesserung sieht vor, dass mittels einer Positionsbestimmungseinheit eine Positionsbestimmung der Messvorrichtung erfolgt, um Schienenkopfauslenkungen und/oder Spurweitenveränderungen ortsbezogen zu erfassen. Die damit erreichte Ortsbezogenheit der Ergebnisse erlaubt eine einfache nachträgliche Zuordnung zur jeweiligen Schienenbefestigung.

Dabei ist es sinnvoll, wenn Auswertedaten zur Zustandsbeurteilung einer jeweiligen Schienenbefestigung ortsbezogen abgespeichert werden. Die abgespeicherten Daten dienen in weiterer Folge zur Dokumentation der durchgeführten Gleisüberprüfung.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Maschine mit zwei Stabilisationsaggregaten am Gleis in Seitenansicht
- Fig. 2: Stabilisationsaggregat und Gleis im Querschnitt
- Fig. 3: Zeitlicher Verlauf der Schlagkraft und der Belastungskraft
- Fig. 4: Schienenprofil
- Fig. 5: Diagramme zu Fig. 4
- Fig. 6: Detail aus Fig. 2
- Fig. 7: Kraftverläufe über der Zeit
- Fig. 8: Kraft-Weg-Diagramm
- Fig. 9: Stabilisationsaggregate in Draufsicht

### Beschreibung der Ausführungsformen

Die in Fig. 1 dargestellte Maschine 1 ist ein sogenannter Dynamischer Gleisstabilisator (DGS) mit einem Maschinenrahmen 2, der auf Schienenfahrwerken 3 auf einem Gleis 4 verfahrbar ist. Das Gleis 4 umfasst einen Gleisrost 5, der aus Schienen 6, Schienenbefestigungen 7 und Schwellen 8 besteht und in einem Schotterbett 9 gelagert ist. Die Maschine 1 kommt in der Regel nach einem Stopfvorgang zum Einsatz, um Setzungen des Gleisrostes 5 vorwegzunehmen. Die Erfindung betrifft auch eine nicht dargestellte kombinierte Stopf- und Stabilisationsmaschine oder eine sonstige mit einem Stabilisationsaggregat 10 ausgestattete Gleisbaumaschinen.

Am Maschinenrahmen 2 der dargestellten Maschine 1 sind in Maschinenlängsrichtung 11 hintereinander zwei Stabilisationsaggregate 10 befestigt. Des Weiteren umfasst die Maschine 1 einen Fahrantrieb 12 und ein Messsystem 13 zur Erfassung einer Gleislage sowie eine Kabine 14 für Bedienpersonal. Mittels Höhenstellantriebe 15 ist das jeweilige Stabilisationsaggregat 10 aus einer Außerbetriebsstellung auf die Schienen 6 absenkbar.

Jedes Stabilisationsaggregat 10 weist einen Vibrationsantrieb 16 auf. Die Vibrationserzeugung erfolgt in der Regel mittels rotierender Unwuchtmassen. Zudem umfasst jedes Stabilisationsaggregat 10 eine quer zur Maschinenlängsrichtung 11 ausgerichtete Achse 17 mit Spurkranzrollen 18. In Betriebsstellung ist das Stabilisationsaggregat 10 mittels dieser Spurkranzrollen 18 auf den Schienen 6 verfahrbar. In der Achse 17 ist ein Spreizantrieb 19 angeordnet, mittels dem der Abstand der Spurkranzrollen 18 zueinander veränderbar ist. Fig. 2 zeigt die Achse 17 mit einer linken und einer rechten Spurkranzrolle 18 und dem Spreizantrieb 19.

Erfindungsgemäß ist der Spreizantrieb 19 zur Beaufschlagung der Schienen 6 mit einer vorgegeben Spreizkraft Fs eingerichtet. Demnach dient der Spreizantrieb 19 nicht lediglich zum spielfreien Andrücken der Spurkranzrollen 18 gegen die Innenseite des jeweiligen Schienenkopfes. Vielmehr wird die Spreizkraft Fs mit einer konkreten Größe vorgegeben, die in weiterer Folge in Bezug zu einer gemessenen Spurweite s bzw. Spurweitendifferenz Δs gesetzt wird. Die jeweilige Schiene 6 wird von innen mit der vorgegebenen Spreizkraft Fs beaufschlagt.

Gemessen wird die Spurweite s bzw. die Spurweitendifferenz Δs mittels einer Messvorrichtung 20. Diese umfasst beispielsweise einen elektromechanischen Wegsensor, der mit der Achse 17 gekoppelt ist. Dabei ist eine erste Komponente des Sensors mit einem Wellenabschnitt verbunden, der in Achsrichtung verschiebbar gelagert und mit der linken Spurkranzrolle 18 verbunden ist. Eine zweite Komponente des Sensors ist mit einem verschiebbar gelagerten Wellenabschnitt der rechten Spurkranzrolle 18 verbunden. Werden die Wellenabschnitte mittels des Spreizantriebs 19 gegeneinander bewegt, verschieben sich auch die Komponenten des Sensors zueinander, wodurch ein Verschiebeweg gemessen wird. Bei an den Schienenköpfen anliegenden Spurkranzrollen 18 entspricht dieser Verschiebeweg der Spurweitendifferenz Δs.

Das in Fig. 2 dargestellte Stabilisationsaggregat 10 umfasst eine Rollenzange 21 mit Klemmrollen 22, die von außen gegen den jeweiligen Schienenkopf stellbar sind. Die linke Klemmrolle 22 befindet sich in Klemmstellung. Die rechte Klemmrolle 22 ist in einer Freiposition dargestellt. Diese Position wird auch im Betrieb des Stabilisationsaggregats 10 genutzt, um Hindernissen auszuweichen (z.B. gelaschter Schienenstoß).

In Klemmposition üben die Klemmantriebe 23 über die Klemmrollen 22 auf die Schienen 6 eine vorgegebene Klemmkraft F_{K} aus, die der Spreizkraft Fs entgegenwirkt. Dabei sind die Klemmantriebe 23 und der Spreizantrieb 19 mittels einer Steuerungseinrichtung 24 so aufeinander abgestimmt, dass auf jede Schiene 6 eine gewünschte horizontale Belastungskraft F_{B} wirkt.

In einer vorteilhaften Ausprägung der Erfindung wird die Belastungskraft F_{B} mittels der Steuerungseinrichtung 24 periodisch verändert, wie in Fig. 3 dargestellt. Beispielsweise folgt die Veränderung der Belastungskraft F_{B} einer Kreisfunktion. Ausgewertet wird der dem Belastungsverlauf folgende Verlauf der Spurweitenveränderung. Dabei wird ein periodisches Steuerungssignal des Spreizantriebs 19 und/oder der Klemmantriebe 23 mit niedriger Frequenz (z.B. 1 Hz) gleichsam auf den Schwingungsverlauf des Vibrationsantriebs aufmoduliert. Bei einer Vorwärtsgeschwindigkeit des Stabilisationsaggregats 10 von ca. 2 bis 2,5 km/h und üblicher Schwellenteilung tritt bei jeder Schienenbefestigung 7 eine gewünschte Änderung der Belastungskraft F_{B} auf.

Die Frequenz der veränderten Belastungskraft F_{B} ist deutlich niedriger als die Vibrationsfrequenz, die gewöhnlich in einem Bereich von 30 Hz bis 35 Hz liegt. Massenträgheiten sind bei diesem Frequenzwert vernachlässigbar. Auch eine abwechselnd nach außen und nach innen wirkende Belastungskraft F_{B} stellt eine sinnvolle Variante dar. Dabei werden die schienenaußen- und schieneninnenliegenden Schienenbefestigungen 7 gleichermaßen beansprucht.

Fig. 4 zeigt die Kräfte und Momente, die auf die Schiene 6 wirken. Dargestellt ist ein Querschnitt der Schiene 6 (Schienenprofil), deren Schienenfuß auf einer Zwischenlage 25 gelagert ist. Mittels des Stabilisationsaggregats 10 wird auf den Schienenkopf eine Querkraft Y und eine Vertikalkraft Q ausgeübt. Eine Lastangriffshöhe h ist durch die Dimensionen des Schienenprofils vorgegeben und bemisst sich von der Unterkante des Schienenfußes bis zur Fahrkante (14mm unterhalb der Schienenoberkante). Die Querkraft Y führt zu einem Biegemoment in der Schiene (gegenüber der Schienenfußebene), welches in Längsrichtung ein Torsionsmoment ausbildet.

Das Torsionsmoment muss über mehrere Schienenstützpunkte aufgenommen werden. In den Schienenstützpunkten wird bedingt durch die Verdrillung der Schiene 6 ein reaktives Moment auf den Schienenfuß entwickelt. Der Schienenkopf lenkt sich so weit aus, bis ein eingebrachtes Moment Mt und ein reaktives Moment Mᵣ gleich groß sind. Das eingebrachte Moment Mt ist dabei abhängig von der Querkraft Y: ${M}_{t} = Y ⋅ h$

Das reaktive Moment Mᵣ (rückstellendes Moment) resultiert aus der Vertikalkraft Q und aus Niederhaltekräften F_{Skl} der Schienenbefestigungen 7, wobei sich in der Schienenfußebene eine Distanz b zwischen der Schienenfußmitte und einem Schwerpunkt einer Druckverteilung ergibt: ${M}_{r} = \left(Q+2⋅{F}_{Skl}\right) ⋅ b$

Die Kräfte bzw. Momente bewirken eine Schienenkopfauslenkung Δs_{L/R} und eine Schienenfußrandeinsenkung a. Am Schienenfußrand stellt sich in der Zwischenlage 25 eine Randdruckspannung σ_{R} ein. Der Zusammenhang dieser Größen ist für unterschiedliche Niederhaltekräfte F_{Skl1}, F_{Skl2}, F_{Skl3} in Fig. 5 dargestellt. Insbesondere im Diagramm rechts unten ist ersichtlich, dass bei einem konstanten eingebrachten Moment Mₜ¹ die Schienenkopfauslenkung Δs_{L/R1}, Δs_{L/R2}, Δs_{L/R3} mit fallender Niederhaltekraft F_{Skl3}, F_{Skl2}, F_{Skl1} zunimmt. Das konstante eingebrachte Moment Mₜ¹ ist bei unverändertem Schienenprofil auf eine konstante Querkraft Y zurückzuführen. Das Diagramm zeigt somit den Zusammenhang zwischen der Querkraft Y, der Schienenkopfauslenkung Δs_{L/R} bzw. Spurweitenänderung und der Niederhaltekraft F_{Skl}, wobei letztere den Zustand der Schienenbefestigung 7 repräsentiert.

Im Detail werden die am Stabilisationsaggregat 10 und an den Schienen 6 wirkenden Kräfte mit Bezug auf die Fig. 6 und 7 erläutert. Während einer Gleisstabilisierung überlagern sich die Belastungskraft F_{B} und die Schlagkraft Fv des Vibrationsantriebs 16. Auf die jeweilige Schiene 6 wirkt die resultierende horizontale Querkraft Y_{L}, Y_{R}. Die vorgegebenen Kräfte F_{K}, F_{S} und die erfasste Schienenkopfauslenkung Δs_{L} bzw. Spurweitendifferenz sind einer Auswerteeinrichtung 26 zugeführt. In der Auswerteeinrichtung 26 ist ein Algorithmus zur Bewertung des Zustandes der jeweiligen Schienenbefestigung 7 eingerichtet. Zur Übertragung der Ergebnisse umfasst die Auswerteeinrichtung 26 beispielsweise ein Funkmodul 27.

Günstigerweise ist der Auswerteeinrichtung 26 auch die aktuelle Lastangriffshöhe h der horizontale Querkraft Y_{L}, Y_{R} zugeführt (Fig. 4). Zur Bestimmung der Lastangriffshöhe h ist es sinnvoll, wenn die Maschine 1 Sensoren zur automatischen Erkennung des Schienenprofils des befahrenen Gleises 4 umfasst. Alternativ dazu erfolgt eine Eingabe der Lastangriffshöhe h über ein Eingabegerät.

Sinnvoll ist auch die automatische Erfassung der Schwellenpositionen (Stützpunkte der Schienen 6), um eine Schwellenteilung zu ermitteln. Die Frequenz des Verlaufs der horizontalen Belastungskraft F_{B} (Fig. 3) ist dabei an die ermittelte Schwellenteilung und an eine Vorwärtsgeschwindigkeit des Stabilisationsaggregats 10 angepasst. Die Anpassung erfolgt in der Weise, dass auf jede Schienenbefestigung 7 dieselbe Belastungskraft F_{B} wirkt.

Die auf die jeweilige Schiene 6 wirkende Vertikalkraft Q ist vorteilhafterweise mit einem periodischen Verlauf vorgegeben. Dabei werden die Höhenstellantriebe 15 mit einem periodischen Steuerungssignal angesteuert, um das Stabilisationsaggregat 10 mit veränderlicher Kraft gegen den Maschinenrahmen 2 abzustützen. Die Frequenz des Verlaufs der horizontalen Belastungskraft F_{B} ist dabei an den Verlauf der Vertikalkraft Q angepasst. Auf diese Weise werden unterschiedliche Vorspannungsniveaus beim Zusammenpressen der Zwischenlagen 25 berücksichtigt. Überwachbar ist dann die Kippfederwirkung der jeweiligen Schienenbefestigung 7 (Federzahl der Zwischenlage 25).

Bei der in Fig. 6 dargestellten Messung ist die Spreizkraft Fs, mit der die jeweilige Schiene 6 beaufschlagt ist, größer als die von außen wirkende Klemmkraft F_{K}. Demnach ist die resultierende Belastungskraft F_{B} nach außen gerichtet. Dadurch wird eine Vergrößerung der Spurweite s bewirkt. Hier übersteigt die Spurweitenveränderung ein zulässiges Maß, weil die an der Messstelle befindliche Schienenbefestigung 7 fehlerhaft ist. Im konkreten Beispiel ist die rechte Verschraubung der am Schienenfuß anliegenden Halterung nicht angezogen. Dadurch verdreht sich die Schiene 6 im belasteten Bereich nach außen.

Beispielhafte Verläufe der einzelnen Kräfte F über der Zeit t sind in Fig. 7 dargestellt. Zur Veranschaulichung sind in drei zeitlichen Phasen I, II, III unterschiedliche, jeweils konstanten Belastungskräfte F_{B0}, F_{B1}, F_{B2} angenommen. Während die Schlagkraft Fv synchron auf beide Schienen 6 wirkt, drückt die Belastungskraft F_{B} die Schienen auseinander bzw. zueinander. Aus der Schlagkraft Fv resultiert eine Schwingung des beaufschlagten Gleisrostabschnittes in Gleisquerrichtung. Die Belastungskraft F_{B} wirkt innerhalb des Gleisrostes 5. Daraus resultieren die Schienenkopfauslenkungen Δs_{L/R} bzw. die Spurweitenveränderungen, deren Ausmaß vom Elastizitätsverhalten der Schienen 6 und vom Zustand der Schienenbefestigungen 7 abhängt.

In einer ersten Phase I ist die Belastungskraft F_{B} gleich null. Spreizkraft Fs und Klemmkraft F_{K} sind gleich groß, sodass die jeweilige Schiene 6 ohne Querkraftwirkung lediglich eingespannt ist. Der Verlauf der Schlagkraft Fv ist mit einer dünnen durchgezogenen Linie dargestellt. In der ersten Phase I teilt sich die Wirkung der Schlagkraft Fv gleichmäßig auf beide Schienen 6 auf. Somit wirkt auf jede Schiene 6 als resultierende Querkraft Y_{L}, Y_{R} die halbe Schlagkraft Fv.

In einer zweiten Phase II ist eine geänderte Spreizkraft Fs vorgegeben, aus der eine auf die jeweilige Schiene 6 wirkende erste Belastungskraft F_{B1L}, F_{B1R} resultiert. Äquivalent zur Vorgabe einer geänderten Spreizkraft Fs kann auch eine geänderte Klemmkraft F_{K} vorgegeben werden. Auch die Vorgabe der resultierenden ersten Belastungskraft F_{B1L}, F_{B1R} kann in äquivalenter Weise sinnvoll sein. Dabei werden zum Beispiel Spreizkraft Fs und/oder Klemmkraft F_{K} in einem Regelkreis geändert, bis sich die vorgegebene erste Belastungskraft F_{B1L}, F_{B1R} einstellt.

In Fig. 7 wirkt die jeweilige erste Belastungskraft F_{B1L}, F_{B1R} nach außen, weil die erste Spreizkraft F_{S1} größer ist als die Klemmkraft F_{K}. Konkret ist eine linke erste Belastungskraft F_{B1L} entgegen einer rechten ersten Belastungskraft F_{B1R} gerichtet. Im Diagramm sind nach links gerichtete Kräfte positiv und nach rechts gerichtete Kräfte negativ dargestellt. Des Weiteren sind die auf die linke Schiene 6 wirkenden Kräfte F_{B1L}, Y_{1L}, mit strichpunktierten Linien und die auf die rechte Schiene 6 wirkenden Kräfte F_{B1R}, Y_{1R}, mit gestrichelten Linien eingezeichnet.

In einer dritten Phase III gibt die Steuerungseinrichtung 24 eine zweite Spreizkraft F_{S2} vor, die höher als die erste Spreizkraft F_{S1} ist. Die jeweilige Klemmkraft F_{K} bleibt dabei unverändert, sodass die auf die jeweilige Schiene 6 wirkende zweite Belastungskraft F_{B2L}, F_{B2R} ebenfalls nach außen gerichtet ist. Die veränderte Belastungskraft F_{B2L}, F_{B2R} ist auch durch eine Änderung der zugeordneten Klemmkraft F_{K} vorgebbar. Mit den unterschiedlich großen Belastungskräften F_{B1L}, F_{B1R}, F_{B2L}, F_{B2R} ist die Veränderung der Spurweite s infolge zweier unterschiedlicher Belastungszustände erfassbar.

Die auf die linke Schiene 6 wirkende Querkraft Y_{1L}, Y_{2L} ist die Summenkraft der halben Schlagkraft Fv und der linken Belastungskraft F_{B1L}, F_{B2L}. Auf die rechte Schiene 6 wirkt als Querkraft Y_{1R}, Y_{2R} die Summenkraft der halben Schlagkraft Fv und der entgegenwirkenden rechten Belastungskraft F_{B1R}, F_{B2R}. Nach außen ergeben die beiden Querkräfte Y_{1L}, Y_{1R} bzw. Y_{2L}, Y_{2R} in Summe wiederum die ganze Schlagkraft Fv, wobei sich die Belastungskräfte F_{B1L}, F_{B1R} bzw. F_{B2L}, F_{B2R} im Gleisrost 5 gegenseitig aufheben und zur Veränderung der Spurweite s führen.

Fig. 8 zeigt bespielhaft die Abhängigkeit der Spurweite s von der Spreizkraft Fs bzw. von der resultierenden Belastungskraft F_{B}. In der ersten Phase I gemäß Fig. 7 bleibt die gemessene Spurweite s₀ unverändert, weil sich Spreizkraft Fs und Klemmkraft F_{K} gegenseitig aufheben. In der zweiten Phase II wird eine erste erhöhte Spreizkraft F_{S1} vorgegeben, woraus sich die auf die jeweilige Schiene 6 wirkende erste Belastungskraft F_{B1L}, F_{B1R} ergibt. Dabei wird mittels der Messvorrichtung 20 die sich ergebende neue Spurweite s₁ bzw. eine erste Spurweitendifferenz Δs₁ gemessen. In der dritten Phase III wird eine zunehmend erhöhte zweite Spreizkraft F_{S2} vorgegeben. Aufgrund der resultierenden erhöhten Belastungskräfte F_{B2L}, F_{B2R} steigt die Spurweite s auf einen höheren Wert s₂ an und es ergibt sich eine zweite Spurweitendifferenz Δs₂.

Bereits aus der ersten Spurweitendifferenz Δs₁ lassen sich Rückschlüsse auf die Qualität der an der Messstelle befindlichen Schienenbefestigungen 7 ziehen. Insbesondere die Differenz Δs₂ der beiden Spurweitenwerte s₁, s₂ bei unterschiedlichen Belastungszuständen bildet eine Kenngröße zur Beurteilung der jeweiligen Schienenbefestigung 7. Aussagekräftig sind auch abgeleitete Kenngrößen wie die Steigung des Spurweitenverlaufs in Abhängigkeit der Belastungsänderungen.

Zur ortsbezogenen Erfassung der Spurweitenveränderung umfasst die Maschine 1 sinnvollerweise eine Positionsbestimmungseinheit 28. Zum Beispiel ist ein GNSS-Modul am Dach der Maschine 1 angeordnet. Zur Positionsbestimmung einer aktuellen Messstelle wird die relative Lage des Stabilisationsaggregats 10 bzw. der Messvorrichtung 20 bezüglich des GNSS-Moduls mit ausgewertet. Die Positionsbestimmungseinheit 28 kann auch direkt am Stabilisationsaggregat 10 oder an einem Schienenfahrwerk 3 angeordnet sein.

In einer einfachen Ausbildung der Erfindung werden die Messergebnisse der Messvorrichtung 20 einer Bedienperson in der Kabine 14 in Echtzeit angezeigt. Die Bedienperson kann unmittelbar darauf reagieren und eine fehlerhafte Schienenbefestigung 7 dokumentieren. Mit der Positionsbestimmungseinheit 28 können Messdaten bzw. Auswertedaten positionsbezogen abgespeichert werden. Auf diese Weise sind die Zustände der Schienenbefestigungen 7 am gesamten mit der Maschine 1 befahrenen Abschnitt des Gleises 4 automatisch dokumentiert. Über ein Funkmodul 27 erfolgt bei Bedarf eine Übertragung der Ergebnisse an eine Zentrale, um die Instandsetzung fehlerhafter Schienenbefestigungen 7 zu organisieren.

Für eine effiziente und präzise Zustandsüberprüfung der Schienenbefestigungen 7 umfasst die Maschine 1 zwei hintereinander angeordnete Stabilisationsaggregate 10, wie in Fig. 1 und Fig. 9 dargestellt. Das jeweilige Stabilisationsaggregat 10 wird mit vorgegebener Spreizkraft Fs betrieben und weist eine eigene Messvorrichtung 20 auf. Dazu werden die Spreizantriebe 19 der jeweils vorderen Achse 17 mittels der zugeordneten Steuerungseinrichtung 24 angesteuert. Beispielsweise ist für das vordere Stabilisationsaggregat 10 eine erste Spreizkraft F_{S1} vorgegeben, die eine konstante erste Belastungskraft F_{B1L}, F_{B1R} bewirkt. Eine vorgegebene zweite Spreizkraft F_{S2} des hinteren Stabilisationsaggregats 10 bewirkt eine konstante zweite Belastungskraft F_{B2L}, F_{B2R}.

Mittels der beiden Messvorrichtungen 20 erfolgen positionsbezogene Messungen der jeweiligen Spurweite s₁, s₂. Die erfassten Spurweitenwerte s₁, s₂ sind der Auswerteeinrichtung 26 zugeführt, um einen positionsbezogenen Kennwert zu bestimmen. Ein aussagekräftiger Indikator für den Zustand der Schienenbefestigungen ist die Differenz der Spurweiten s₁, s₂ infolge der unterschiedlichen Belastungskräften F_{B1L}, F_{B1R}, F_{B2L}, F_{B2R}.

In Fig. 8 ist das Ergebnis einer Messung mit intakten Schienenbefestigungen 7 mit einer gestrichelten Linie dargestellt. Die gemessenen Spurweiten s₁, s₂ und Spurweitendifferenzen Δs₁, Δs₂ resultieren aus dem normalen Elastizitätsverhalten des Gleisrostes 5. Bei einem fehlerhaften Zustand einer Schienenbefestigung 7 ergeben sich ausgehend von der bestehenden Spurweite s₀ veränderte Messwerte für die Spurweite s₁', s₂' und die Spurweitendifferenzen Δs₁', Δs₂' (strichpunktierte Linie in Fig. 8). Auch das Verhältnis der Messwerte s₁', s₂', Δs₁', Δs₂' zueinander unterscheidet sich vom Ergebnis mit intakten Schienenbefestigungen 7. Beispielsweise vergrößert sich bei losen Befestigungen 7 die Spurweite s bereits bei geringer Erhöhung der Spreizkraft Fs.

Die Messergebnisse bieten somit eine valide Datenbasis für die Ableitung von Kenngrößen, die zur Beurteilung des Zustandes der jeweiligen Schienenbefestigung 7 dienen. Im einfachsten Fall wird bei gleicher erhöhter Spreizkraft Fs die Spurweitendifferenz Δs₁ gegenüber der normalen Spurweite s₀ ausgewertet. Bei einer fehlerhaften Schienenbefestigung 7 ist eine höhere Spurweitendifferenz Δs₁ feststellbar.

Mit der vorliegenden dynamischen Messung ist jeder entsprechend adaptierte Dynamische Gleisstabilisator zur Zustandsüberprüfung der Schienenbefestigungen 7 direkt vor Ort nutzbar. Das Verfahren ist so genau, dass einzelne lose Befestigungen 7 erkannt werden. Durch die zusätzliche Information über den Zustand der Befestigungsmittel der Schienen 6 erfolgt ein Sicherheitsanstieg bei der Freigabe des Gleises 4 nach einer Instandsetzung. Insbesondere bei der Gleisstabilisierung von Gleisneulagen kommt es immer wieder vor, dass Schienenbefestigungen 7 noch nicht fest angezogen wurden. Die vorliegende Erfindung ist daher bei der Bearbeitung von Gleisneulagen besonders vorteilhaft.

## Patentansprüche

1. Maschine (1) zum Verdichten eines Schotterbettes (9) eines Gleises (4) mit einem auf Schienenfahrwerken (3) abgestützten Maschinenrahmen (2) und einem höhenverstellbar mit diesem verbundenen Stabilisationsaggregat (10), das
- einen Vibrationsantrieb (16),
- eine Achse (17) mit auf Schienen (6) des Gleises (4) verfahrbaren Spurkranzrollen (18), deren senkrecht zur Maschinenlängsrichtung (11) verlaufender Abstand zueinander mittels eines Spreizantriebes (19) veränderbar ist, und
- eine mit Klemmantrieben (23) gegen die Schienen (6) stellbare Rollzange (21) umfasst,
**dadurch gekennzeichnet, dass** der Spreizantrieb (19) und/oder die Klemmantriebe (23) zur Beaufschlagung der Schienen (6) mit einer vorgegebenen variablen horizontalen Belastungskraft (F_{B}) eingerichtet sind, und dass eine Messvorrichtung (20) zur Erfassung einer durch die variable Belastungskraft (F_{B}) bewirkten Schienenkopfauslenkung (Δs_{L/R}) und/oder Spurweitenveränderung (s₁, s₂, Δs₁, Δs₂) angeordnet ist.

2. Maschine (1) nach Anspruch 1, **dadurch gekennzeichnet, dass** in einer Steuerungseinrichtung (24) zur Ansteuerung des Spreizantriebs (19) und der Klemmantriebe (23) Steuerungssignale hinterlegt sind, die eine periodisch veränderte Belastungskraft (F_{B}) bewirken.

3. Maschine (1) nach Anspruch 1 oder 2, **dadurch gekennzeichnet, dass** die Messvorrichtung (20) mit der Achse (17) der Spurkranzrollen (18) gekoppelt ist.

4. Maschine (1) nach einem der Ansprüche 1 bis 3, **dadurch gekennzeichnet, dass** die Messvorrichtung (2) mit einer Auswerteeinrichtung (26) gekoppelt ist und dass die Auswerteeinrichtung (26) zur Bewertung einer Schienenbefestigung (7) auf Basis der erfassten Schienenkopfauslenkung (Δs_{L/R}) und/oder Spurweitenveränderung (s₁, s₂, Δs₁, Δs₂) eingerichtet ist.

5. Maschine (1) nach Anspruch 4, **dadurch gekennzeichnet, dass** die Auswerteeinrichtung (26) zur Auswertung von an einer Messstelle erfassten Schienenkopfauslenkungen (Δs_{L/R}) und/oder Spurweitenwerten (s₀, s₁, s₂, s₁', s₂') in Abhängigkeit eines Verlaufs von veränderten Belastungswerten (F_{B0}, F_{B1}, F_{B2}) eingerichtet ist, um einen Zustand von im Bereich der Messstelle positionierten Schienenbefestigungen (7) zu bewerten.

6. Maschine (1) nach einem der Ansprüche 1 bis 5, **dadurch gekennzeichnet, dass** eine Positionsbestimmungseinheit (28) zur ortsbezogenen Erfassung der Schienenkopfauslenkungen (Δs_{L/R}) und/oder der Spurweitenveränderung (s₁, s₂, Δs₁, Δs₂) angeordnet ist.

7. Maschine (1) nach einem der Ansprüche 1 bis 6, **dadurch gekennzeichnet, dass** zwei Stabilisationsaggregate (10) hintereinander angeordnet sind und dass jedes Stabilisationsaggregat (10) eine Messvorrichtung (20) zur Erfassung einer durch die jeweilige horizontale Belastungskraft (F_{B1}, F_{B2}) bewirkten Schienenkopfauslenkungen (Δs_{L/R}) und/oder Spurweitenveränderung (s₁, s₂, Δs₁, Δs₂) umfasst.

8. Verfahren zum Betreiben einer Maschine (1) nach einem der Ansprüche 1 bis 7, wobei das Stabilisationsaggregat (10) mit den Spurkranzrollen (18) auf die Schienen (6) des Gleises (4) abgesenkt wird, **dadurch gekennzeichnet, dass** die Schienen (6) mittels des Spreizantriebes (19) und/oder der Klemmantriebe (23) mit einer vorgegebenen variablen horizontalen Belastungskraft (F_{B}) beaufschlagt werden und dass mittels der Messvorrichtung (20) eine durch die horizontale Belastungskraft (F_{B}) bewirkte Schienenkopfauslenkung (Δs_{L/R}) und/oder Veränderung der Spurweite (s) erfasst wird, um daraus auf einen Zustand einer Schienenbefestigung (7) zu schließen.

9. Verfahren nach Anspruch 8, **dadurch gekennzeichnet, dass** die horizontale Belastungskraft (F_{B}) mittels einer Steuerungseinrichtung (24) periodisch verändert wird mit einer Frequenz, die niedriger ist als eine Vibrationsfrequenz des Vibrationsantriebs (16).

10. Verfahren nach Anspruch 8 oder 9, **dadurch gekennzeichnet, dass** die Schienen (6) mittels des Stabilisationsaggregats (10) mit einer ersten horizontalen Belastungskraft (F_{B1}) beaufschlagt werden und dass die Schienen (6) mittels eines weiteren Stabilisationsaggregats (10) mit einer zweiten horizontalen Belastungskraft (F_{B2}) beaufschlagt werden.

11. Verfahren nach einem der Ansprüche 8 bis 10, **dadurch gekennzeichnet, dass** die Maschine (1) kontinuierlich entlang des Gleises (4) bewegt wird.

12. Verfahren nach einem der Ansprüche 8 bis 11, **dadurch gekennzeichnet, dass** mittels einer Auswerteeinrichtung (26) die Veränderung der Spurweite (s) in Abhängigkeit der variierten Belastungskraft (F_{B}) erfasst und bewertet wird.

13. Verfahren nach Anspruch 12, **dadurch gekennzeichnet, dass** mittels der Auswerteeinrichtung (26) an einer Messstelle erfasste Werte der Schienenkopfauslenkung (Δs_{L/R}) und/oder Spurweitenwerte (s₀, s₁, s₂, s₁', s₂') in Abhängigkeit unterschiedlicher Belastungskraftwerte (F_{B0}, F_{B1}, F_{B2}) gemeinsam ausgewertet werden.

14. Verfahren nach einem der Ansprüche 8 bis 13, **dadurch gekennzeichnet, dass** mittels einer Positionsbestimmungseinheit (28) eine Positionsbestimmung der Messvorrichtung (20) erfolgt, um Schienenkopfauslenkungen (Δs_{L/R}) und/oder Spurweitenveränderungen (s₁, s₂, Δs₁, Δs₂) ortsbezogen zu erfassen.

15. Verfahren nach Anspruch 14, **dadurch gekennzeichnet, dass** Auswertedaten zur Zustandsbeurteilung einer jeweiligen Schienenbefestigung (7) ortsbezogen abgespeichert werden.

## Claims

1. A machine (1) for compacting a ballast bed (9) of a track (4) with a machine frame (2) supported on rail-based running gears (3) and a height-adjustable stabilising unit (10) connected thereto, comprising
- a vibration drive (16),
- an axle (17) with wheel flange rollers (18) movable on rails (6) of the track (4), whose distance to each other extending perpendicularly to the longitudinal direction of the machine (11) can be varied by means of a spreading drive (19), and
- a roller clamp (21) that can be pressed against the rails (6) by means of clamping drives (23),
**characterised in that** the spreading drive (19) and/or the clamping drives (23) are set up to apply a predefined variable horizontal load force (F_{B}) to the rails (6), and that a measuring device (20) is arranged to detect a rail head deflection (Δs_{L/R}) and/or track gauge change (s₁, s₂, Δs₁, Δs₂) caused by the variable load force (F_{B}).

2. A machine (1) according to claim 1, **characterised in that** control signals, which cause a periodically changed load force (F_{B}), are stored in a control equipment (24) for actuating the spreading drive (19) and the clamping drives (23).

3. A machine (1) according to claim 1 or 2, **characterised in that** the measuring device (20) is coupled to the axle (17) of the wheel flange rollers (18).

4. A machine (1) according to one of the claims 1 to 3, **characterised in that** the measuring device (2) is coupled to an evaluation device (26), and that the evaluation device (26) is set up to evaluate a rail fastening (7) on the basis of the detected rail head deflection (Δs_{L/R}) and/or track gauge change (s₁, s₂, Δs₁, Δs₂).

5. A machine (1) according to claim 4, **characterised in that** the evaluation device (26) is set up to evaluate rail head deflections (Δs_{L/R}) and/or track gauge values (s₀, s₁, s₂, s₁', s₂) detected at a measuring point as a function of a progression of changed load values (F_{B0}, F_{B1}, F_{B2}) in order to assess a condition of rail fastenings (7) positioned in the area of the measuring point.

6. A machine (1) according to one of the claims 1 to 5, **characterised in that** a position determination unit (28) is arranged for a location-specific detection of rail head deflections (Δs_{L/R}) and/or the track gauge change (s₁, s₂, Δs₁, Δs₂).

7. A machine (1) according to one of the claims 1 to 6, **characterised in that** two stabilising units (10) are arranged one behind the other, and that each stabilising unit (10) comprises a measuring device (20) for detecting rail head deflections (Δs_{L/R}) and/or the track gauge change (s₁, s₂, Δs₁, Δs₂) caused by the respective horizontal load force (F_{B1}, F_{B2}).

8. A method for operating a machine (1) according to one of the claims 1 to 7, with the stabilising unit (10) with the wheel flange rollers (18) being lowered onto the rails (6) of the track (4), **characterised in that** the rails (6) are subjected to a predefined variable horizontal load force (F_{B}) by means of the spreading drive (19) and/or the clamping drives (23), and that a rail head deflection (Δs_{L/R}) and/or track gauge change (s) caused by the horizontal load force (F_{B}) is detected by means of the measuring device (20) in order to indicate a condition of a rail fastening (7).

9. A method according to claim 8, **characterised in that** the horizontal load force (F_{B}) is periodically changed by means of a control equipment (24) with a frequency that is lower than a vibration frequency of the vibration drive (16).

10. A method according to claim 8 or 9, **characterised in that** the rails (6) are subjected to a first horizontal load force (F_{B1}) by means of the stabilising unit (10), and that the rails (6) are subjected to a second horizontal load force (F_{B2}) by means of a further stabilising unit (10).

11. A method according to one of the claims 8 to 10, **characterised in that** the machine (1) is moved continuously along the track (4).

12. A method according to one of the claims 8 to 11, **characterised in that** the track gauge change (s) is detected and evaluated as a function of the varied load force (F_{B}) by means of an evaluation device (26).

13. A method according to claim 12, **characterised in that** rail head deflection values (Δs_{L/R}) and/or track gauge values (s₀, s₁, s₂, s₁', s₂') detected at a measuring point by means of the evaluation device (26) are jointly evaluated as a function of different load force values (F_{B0}, F_{B1}, F_{B2}).

14. A method according to one of the claims 8 to 13, **characterised in that** a position determination unit (28) is used to determine the position of the measuring device (20) for a location-specific detection of the rail head deflections (Δs_{L/R}) and/or the track gauge changes (s₁, s₂, Δs₁, Δs₂).

15. A method according to claim 14, **characterised in that** evaluation data of a respective rail fastening (7) is stored with reference to its location in order to assess its condition.

## Revendications

1. Machine (1) pour le compactage d'un lit de ballast (9) d'une voie ferrée (4) avec un châssis de machine (2) appuyé sur des mécanismes de roulement ferroviaires (3) et un module de stabilisation réglable en hauteur (10) connecté à celui-ci, qui
- comprend un entraînement vibratoire (16),
- un essieu (17) avec des rouleaux à boudin (18) pouvant être déplacés sur des rails (6) de la voie ferrée (4) dont l'écart s'étendant perpendiculairement à la direction longitudinale de machine (11) l'un par rapport à l'autre peut être modifié au moyen d'un entraînement d'écartement (19), et
- une pince de roulement (21) pouvant être ajustée avec des entraînements de serrage (23) contre les rails (6),
**caractérisée en ce que** l'entraînement d'écartement (19) et/ou les entraînements de serrage (23) sont configurés pour la sollicitation des rails (6) avec une force de charge horizontale variable prédéfinie (F_{B}), et qu'un dispositif de mesure (20) est disposé pour la détection d'un déport de champignon de rail (Δs_{L/R}) et/ou d'une modification d'écartement de la voie (s₁, s₂, Δs₁, Δs₂) entraîné(e) par la force de charge variable (F_{B}).

2. Machine (1) selon la revendication 1, **caractérisée en ce que** des signaux de commande qui entraînent une force de charge modifiée périodiquement (F_{B}) sont consignés dans une installation de commande (24) pour la commande de l'entraînement d'écartement (19) et des entraînements de serrage (23).

3. Machine (1) selon la revendication 1 ou 2, **caractérisée en ce que** le dispositif de mesure (20) est couplé à l'essieu (17) des rouleaux à boudin (18).

4. Machine (1) selon une des revendications 1 à 3, **caractérisée en ce que** le dispositif de mesure (2) est couplé à une installation d'évaluation (26) et que l'installation d'évaluation (26) est configurée pour l'évaluation d'une fixation de rail (7) sur la base du déport de champignon de rail (Δs_{L/R}) et/ou de la modification d'écartement de la voie (s₁, s₂, Δs₁, Δs₂) détecté(e).

5. Machine (1) selon la revendication 4, **caractérisée en ce que** l'installation d'évaluation (26) est configurée pour l'évaluation de déports de champignon de rail (Δs_{L/R}) et/ou valeurs d'écartement de la voie (s₀, s₁, s₂, s₁', s₂') détectés à un point de mesure en fonction d'un tracé de valeurs de charge modifiées (F_{B0}, F_{B1}, F_{B2}) pour évaluer un état de fixations de rail (7) positionnées dans la région du point de mesure.

6. Machine (1) selon une des revendications 1 à 5, **caractérisée en ce qu'**une unité de détermination de position (28) est disposée pour la détection relative à l'emplacement des déports de champignon de rail (Δs_{L/R}) et/ou de la modification d'écartement de la voie (s₁, s₂, Δs₁, Δs₂).

7. Machine (1) selon une des revendications 1 à 6, **caractérisée en ce que** deux modules de stabilisation (10) sont disposés l'un derrière l'autre et que chaque module de stabilisation (10) comprend un dispositif de mesure (20) pour la détection de déports de champignon de rail (Δs_{L/R}) et/ou d'une modification d'écartement de la voie (s₁, s₂, Δs₁, Δs₂) entraînés par la force de charge horizontale respective (F_{B1}, F_{B2}).

8. Procédé d'exploitation d'une machine (1) selon une des revendications 1 à 7, dans lequel le module de stabilisation (10) est abaissé avec les rouleaux à boudin (18) sur les rails (6) de la voie ferrée (4), **caractérisé en ce que** les rails (6) sont sollicités au moyen de l'entraînement d'écartement (19) et/ou des entraînements de serrage (23) avec une force de charge horizontale variable prédéfinie (F_{B}) et qu'un déport de champignon de rail (Δs_{L/R}) et/ou une modification de l'écartement de la voie (s) entraîné(e) par la force de charge horizontale (F_{B}) est détecté(e) pour en déduire un état d'une fixation de rail (7).

9. Procédé selon la revendication 8, **caractérisé en ce que** la force de charge horizontale (F_{B}) est modifiée périodiquement au moyen d'une installation de commande (24) avec une fréquence qui est inférieure à une fréquence de vibration de l'entraînement vibratoire (16).

10. Procédé selon la revendication 8 ou 9, **caractérisé en ce que** les rails (6) sont sollicités au moyen du module de stabilisation (10) avec une première force de charge horizontale (F_{B1}) et que les rails (6) sont sollicités au moyen d'un autre module de stabilisation (10) avec une seconde force de charge horizontale (F_{B2}).

11. Procédé selon une des revendications 8 à 10, **caractérisé en ce que** la machine (1) est déplacée en continu le long de la voie ferrée (4).

12. Procédé selon une des revendications 8 à 11, **caractérisé en ce que** la modification de l'écartement de la voie (s) en fonction de la force de charge modifiée (F_{B}) est détectée et évaluée au moyen d'une installation d'évaluation (26).

13. Procédé selon la revendication 12, **caractérisé en ce que** des valeurs détectées au moyen de l'installation d'évaluation (26) à un point de mesure du déport de champignon de rail (Δs_{L/R}) et/ou des valeurs d'écartement de la voie (s₀, s₁, s₂, s₁', s₂') sont évaluées ensemble en fonction de différentes valeurs de force de charge (F_{B0}, F_{B1}, F_{B2}).

14. Procédé selon une des revendications 8 à 13, **caractérisé en ce qu'**une détermination de position du dispositif de mesure (20) s'effectue au moyen d'une unité de détermination de position (28) pour détecter de manière relative à l'emplacement des déports de champignon de rail (Δs_{L/R}) et/ou modifications d'écartement de la voie (s₁, s₂, Δs₁, Δs₂).

15. Procédé selon la revendication 14, **caractérisé en ce que** des données d'évaluation sont mémorisées de manière relative à l'emplacement pour le jugement d'état d'une fixation de rail respective (7).
